# DEMANDE DE BREVET EUROPEEN

(11) **EP 2 444 177 A1**
(43) Date de publication de la demande: **25.04.2012**
(21) Numéro de dépôt: 10188179.5
(22) Date de dépôt: 20.10.2010
(51) Int. Cl.: B22D 41/50, B22D 41/56

(54) **Tube pour l'écoulement de métal liquide**

(71) Demandeur: Vesuvius Group S.A, 7011 Ghlin (BE)
(72) Inventeur: Delsine, Damien, 7370, DOUR (BE); Collura, Mariano, 7110, BRACQUEGNIES (BE)
(74) Mandataire: Debled, Thierry

(57) **Abrégé**

Le tube (10) délimite un canal de coulée (12) ayant un axe de coulée (X), comprenant une partie aval, dans laquelle le canal de coulée présente un diamètre appelé diamètre de sortie, et une partie amont (16), que l'on définit comme la partie du tube se trouvant entre un plan transversal supérieur (Pₛᵤₚ), tangent à l'extrémité supérieure (20) du tube, et un plan transversal inférieur (P_{inf}), se trouvant à une distance (L) du plan transversal supérieur (Pₛᵤₚ) dite distance seuil,la distance seuil ayant une dimension supérieure à quatre fois le diamètre de sortie, la partie amont (16) étant évasée et étant configurée de telle sorte que :
- son extrémité supérieure (20) a une forme générale convexe dans la direction axiale (X) et présente une surface d'intersection avec le plan transversal supérieur (Pₛᵤₚ) dont la largeur dans la direction radiale (Y) est inférieure à la moitié du diamètre de sortie (Dₒᵤₜ),
- la partie amont (16) est incluse à l'intérieur d'un premier volume correspondant à la partie complémentaire d'un volume tronconique de révolution (V₁) ayant pour axe l'axe de coulée (X) et dont la génératrice forme un angle alpha (α) supérieur à 5° avec l'axe de coulée (X), la petite base (22) du volume tronconique (V₁) correspondant à la surface d'intersection du plan transversal inférieur avec le canal de coulée (12),
- la partie amont (16) est incluse à l'intérieur d'un second volume (V₂), délimité par une surface de révolution engendrée par un trapèze isocèle (24) tournant autour de l'axe de coulée (X), la petite base (26) du trapèze se trouvant dans le plan transversal supérieur (Pₛᵤₚ), ayant pour centre le centre (C) de l'extrémité supérieure (20) du tube et pour dimension une largeur (E) égale à la moitié du diamètre de sortie (Dₒᵤₜ), la grande base (28) du trapèze se trouvant dans le plan transversal inférieur (P_{inf}), et les deux côtés non parallèles (30, 32) du trapèze formant ensemble un angle bêta (β) inférieur à 30°.

## Description

La présente invention concerne le domaine technique de la coulée continue de métal liquide. Elle se rapporte en particulier à un tube pour l'écoulement de métal liquide depuis un récipient métallurgique.

On connaît dans l'état de la technique une installation de coulée de métal liquide, notamment d'acier liquide, dans laquelle on transfère du métal depuis un premier récipient métallurgique vers un second récipient. Par exemple, on transfère le métal depuis une poche de coulée vers un répartiteur, ou bien depuis un répartiteur vers des moules de coulée. Pour le transfert de liquide entre les deux récipients, on utilise en général un tube, tel qu'un tube de poche, que l'on maintient en appui contre le premier récipient, par exemple contre une valve de régulation disposée sur le fond de ce récipient.

Généralement lorsqu'on rapporte le tube de coulée contre le récipient, la coulée est arrêtée. Toutefois, il arrive que l'on rapporte ou retire le tube au cours de la coulée de métal, par exemple pour éviter un durcissement du métal dû à l'arrêt de la coulée, ou encore dans le cas où l'on utilise des plaques de régulation, sans fermeture possible.

Or, il est risqué de rapporter ou retirer le tube en cours de coulée, car les éclaboussures du jet peuvent blesser un opérateur.

La présente invention a notamment pour but de proposer une installation de coulée plus sûre.

A cet effet, l'invention a notamment pour objet un tube pour l'écoulement de métal liquide depuis un récipient métallurgique, le tube délimitant un canal de coulée ayant un axe de coulée, le tube comprenant une partie aval, dans laquelle le canal de coulée présente un diamètre appelé diamètre de sortie, et une partie amont, que l'on définit comme la partie du tube se trouvant entre un plan transversal supérieur, tangent à l'extrémité supérieure du tube, et un plan transversal inférieur, se trouvant à une distance du plan transversal supérieur dite distance seuil, la distance seuil ayant une dimension supérieure à quatre fois le diamètre de sortie, la partie amont étant évasée. Le tube étant configurée de telle sorte que :
- son extrémité supérieure a une forme générale convexe dans la direction axiale et présente une surface d'intersection avec le plan transversal supérieur dont la largeur (e) dans la direction radiale est inférieure à la moitié du diamètre de sortie,
- la partie amont est incluse à l'intérieur d'un premier volume correspondant à la partie complémentaire d'un volume tronconique de révolution ayant pour axe l'axe de coulée et dont la génératrice forme un angle alpha (α) supérieur à 5° avec l'axe de coulée, la petite base du volume tronconique correspondant à la surface d'intersection du plan transversal inférieur avec le canal de coulée,
- la partie amont est incluse à l'intérieur d'un second volume, délimité par une surface de révolution engendrée par un trapèze isocèle tournant autour de l'axe de coulée, la petite base du trapèze se trouvant dans le plan transversal supérieur, ayant pour centre le centre de l'extrémité supérieure du tube et pour dimension une largeur égale à la moitié du diamètre de sortie, la grande base du trapèze se trouvant dans le plan transversal inférieur, et les deux côtés non parallèles du trapèze formant ensemble un angle bêta (β) inférieur à 30°.

Grâce à la forme proposée ci-dessus pour la partie amont du tube, on peut limiter les éclaboussures ou les rendre moins dangereuses au moment où le tube qui est rapporté ou retiré en cours de coulée croise le jet de métal liquide. En particulier, grâce à la forme convexe et à la largeur réduite de l'extrémité supérieure, le jet qui croise le tube est orienté vers le bas de part et d'autre du tube, ce qui est moins dangereux que lorsque l'extrémité est plate et épaisse, voire concave, auxquels cas le jet est projeté vers le haut du tube et risque d'atteindre un opérateur, tout particulièrement au niveau du visage. En outre, grâce à la longueur relativement importante de la partie évasée et au fait qu'elle se trouve dans un certain volume, la partie amont présente des surfaces susceptibles de canaliser le jet vers la partie aval du tube. En effet, grâce au volume proposé ci-dessus pour la partie amont évasée, les parties du jet qui ricochent sur la surface interne de la partie amont ont de fortes probabilités de croiser ensuite une autre partie de cette surface puis de s'écouler à l'intérieur de la partie amont, évitant ainsi qu'elles soient projetées à l'extérieur du tube. En particulier, le volume tronconique d'angle alpha définit une première zone d'exclusion, dans laquelle il n'y a aucune paroi du tube, garantissant que la partie amont est suffisamment évasée pour pouvoir recueillir une partie importante du jet sortant du récipient. En outre, le second volume défini par le trapèze dont les côtés forment l'angle bêta garantit d'une part que la partie amont n'est pas trop évasée, auquel cas les parties du jet rebondissant à l'intérieur de la partie amont risqueraient d'être projetées vers l'extérieur du tube, d'autre part que la surface extérieure de la partie amont ne présente pas de saillie croisant le jet, susceptible de faire ricocher le métal vers le haut du tube.

On notera que la largeur de l'extrémité supérieure et que le second volume sont définis en fonction du diamètre de sortie du jet dans la partie aval, ce qui est particulièrement intéressant. En effet, la valeur de ces paramètres est définie de façon plus précise car il se trouve que plus le jet est étroit, plus l'on doit avoir une largeur et un volume restreints, et inversement.

On comprend que les directions amont et aval sont définies en référence au sens de l'écoulement du liquide. Par ailleurs, on comprend que la direction axiale du tube est confondue avec la direction de la gravité lorsque le tube est, en position de couilée, en appui contre le récipient. On comprend également que l'expression « la partie amont est incluse à l'intérieur d'un volume » signifie que la matière délimitant le tube, à savoir un matériau réfractaire, se trouve à l'intérieur de ce volume. On désigne la surface intérieure du tube par la surface délimitant le canal de coulée du tube. On notera que le tube peut être rapporté directement contre le récipient, ou bien indirectement, lorsqu'il est rapporté sur une pièce intermédiaire solidaire du récipient. On notera par ailleurs que l'extrémité supérieure du tube est une extrémité de raccord du tube au récipient, qui correspond au sommet du tube dans la direction axiale.

Le tube peut en outre comporter l'une ou plusieurs des caractéristiques suivantes, prises seules ou en combinaison les unes avec les autres.
- La distance seuil a une dimension voisine de cinq fois le diamètre de sortie.
- L'angle alpha est compris entre 5 et 15°, de préférence entre 5 et 10°, de préférence voisin de 7°.
- L'angle bêta est compris entre 10 et 30°, de préférence entre 15 et 25°, de préférence voisin de 20°.

L'invention a également pour objet un ensemble d'un tube tel que défini ci-dessus et d'un cadre métallique de réception de l'extrémité supérieure du tube.

De préférence, le cadre métallique comprend un logement de réception de l'extrémité supérieure du tube, le logement présentant un fond s'étendant sensiblement dans la direction transversale, dont la largeur dans la direction radiale est inférieure à la moitié du diamètre de sortie du tube.

De préférence également, le cadre métallique est rapporté sur le récipient métallurgique, le cadre comprenant un joint d'étanchéité avec le récipient. Ce cadre métallique est par exemple rapporté en-dessous d'une valve de régulation de la coulée portée par le récipient. Il est particulièrement intéressant de rapporter le tube sur un tel cadre métallique plutôt que directement sur la valve de régulation, car cela permet de garder le tube en position de coulée au cours du déplacement d'une plaque mobile de la valve.

L'invention a par ailleurs pour objet un cadre métallique pour un ensemble tel que défini ci-dessus, pour la réception d'un tube pour l'écoulement de métal liquide.

L'invention sera mieux comprise à la lecture de la description qui va suivre, donnée uniquement à titre d'exemple et faite en se référant aux dessins dans lesquels :
- la figure 1 est une vue en coupe axiale d'un tube selon un mode de réalisation,
- la figure 2 est une vue agrandie de la partie amont du tube de la figure 1,
- la figure 3 est une vue agrandie de la figure 2,
- les figures 4a et 4b sont des vues similaires à celle de la figure 3, illustrant deux types d'extrémités du tube,
- la figure 5 est une vue en coupe axiale d'une partie d'une installation de coulée et du tube de la figure 1, au moment où il est rapporté sur le récipient métallurgique,
- la figure 6 est une vue en perspective de dessous d'un cadre métallique recevant le tube de la figure 1, et
- la figure 7 est une vue en perspective de dessous d'une partie d'une installation de coulée et du tube de la figure 1, au moment où il est rapporté sur le cadre métallique de la figure 6.

On a représenté sur la figure 1 un tube 10 pour l'écoulement de métal liquide depuis un récipient métallurgique 18 dont une partie est visible sur la figure 5. Dans cet exemple, le récipient 18 est un bassin répartiteur et le tube 10 un tube de protection de jet permettant de transférer le métal depuis le répartiteur 18 vers une lingotière de coulée continue (par exemple un moule pour billettes ; non représenté sur les figures).

Le tube 10 délimite un canal de coulée 12, ayant un axe de coulée X, confondu avec la direction verticale Z lorsque le tube est en position de coulée, contre le récipient 18. Le tube 10 comprend une partie aval 14, disposée du côté d'où le métal liquide ressort, et une partie amont 16, disposée du côté d'où le métal liquide entre dans le tube, du côté du récipient 18.

La partie aval 14 est cylindrique, sa surface intérieure et sa surface extérieure ayant chacune pour courbe directrice un cercle dont le centre est sur l'axe de coulée et pour droite directrice l'axe de coulée X. La surface intérieure de la partie aval, délimitant le canal de coulée 12, présente un diamètre intérieur Dₒᵤₜ, appelé diamètre de sortie. De préférence, le diamètre Dₒᵤₜ est compris entre 20 et 50 mm (millimètres), par exemple voisin de 25 mm. Le diamètre extérieur peut être compris entre 50 et 90 mm, par exemple voisin de 60 mm.

La partie amont 16 est définie comme la partie du tube 10 se trouvant entre un plan transversal supérieur Pₛᵤₚ et un plan transversal inférieur P_{inf}. Le plan transversal supérieur Pₛᵤₚ correspond au plan transversal tangent à l'extrémité supérieure 20 du tube. Cette extrémité 20 correspond au sommet du tube 10, elle est destinée à être raccordée au récipient 18, directement ou par l'intermédiaire d'une valve ou d'un cadre métallique. Le plan transversal inférieur P_{inf} est un plan parallèle au plan Pₛᵤₚ et se trouvant à une distance L du plan transversal supérieur Pₛᵤₚ. La distance L est dite distance seuil, elle a une dimension supérieure à quatre fois le diamètre de sortie Dₒᵤₜ (L ≥ 4xDₒᵤₜ), de préférence voisine de 5 fois (L ≊ 5xDₒᵤₜ). On comprend que les plans transversaux P_{inf} et Pₛᵤₚ sont des plans parallèles entre eux, perpendiculaires à l'axe de coulée X.

La partie amont 16 est par ailleurs évasée.

L'extrémité supérieure 20 de la partie amont a une forme générale convexe dans la direction axiale X. Elle présente une surface 20a d'intersection avec le plan transversal supérieur Pₛᵤₚ, visible sur la figure 4a. La largeur e de la surface 20a dans la direction radiale Y est inférieure à la moitié du diamètre de sortie Dₒᵤₜ (e ≤ 0,5xDₒᵤₜ). Cette largeur e peut être voisine de 0 lorsque le sommet est extrêmement fin et que la surface d'intersection 20a correspond quasiment à un cercle, ou être plus importante lorsque le sommet est un peu plus large, comme illustré par le sommet 20' de la figure 4b, pour lequel la surface d'intersection 20'a a la forme d'un anneau d'épaisseur e dans la direction radiale Y.

La partie amont est incluse à l'intérieur d'un premier volume, correspondant à la partie complémentaire d'un volume tronconique de révolution V₁, illustré notamment sur la figure 2. Ce volume tronconique de révolution V₁ a pour axe l'axe de coulée X et sa génératrice forme un angle alpha (α) supérieur à 5° avec l'axe de coulée X. La petite base 22 du volume tronconique V₁ correspond à la surface d'intersection du plan transversal inférieur P_{inf} avec le canal de coulée 12. L'angle alpha est plus précisément compris entre 5 et 15°, de préférence entre 5 et 10°, dans cet exemple voisin de 7°.

La partie amont 16 est par ailleurs incluse à l'intérieur d'un second volume V₂ illustré sur la figure 2. Le volume V₂ est délimité par une surface de révolution engendrée par un trapèze isocèle 24 tournant autour de l'axe de coulée X, la petite base 26 du trapèze se trouvant dans le plan transversal supérieur Pₛᵤₚ, ayant pour centre le centre C de l'extrémité supérieure 20 du tube et pour dimension une largeur E égale à la moitié du diamètre de sortie Dₒᵤₜ (E = 0,5xDₒᵤₜ). La grande base 28 du trapèze 24 se trouve dans le plan transversal inférieur P_{inf}, et les deux côtés non parallèles 30, 32 du trapèze 24 forment ensemble un angle bêta (β), visible sur la figure 3. Cet angle bêta est inférieur à 30°. Plus précisément, il est compris entre 10 et 30°,de préférence entre 15 et 25°, et dans cet exemple voisin de 20°.

Comme on peut le voir sur la figure 5, la forme de la partie amont 16 permet de limiter considérablement les éclaboussures lorsqu'on rapporte ou retire le tube 10 sans arrêter la coulée illustrée par le jet 34. En outre, les quelques éclaboussures sont orientées vers le bas selon un faible angle d'incidence, ce qui limite les risques d'atteindre un opérateur ou d'abîmer l'installation.

Le tube 10 peut être rapporté directement sur le récipient 18, par exemple emboîté sur un élément de coulée tel qu'une busette collectrice 36 ou sur une valve de régulation portée par le récipient 18. Selon une réalisation particulièrement avantageuse, le tube 10 est reçu par un cadre métallique 38 de réception de l'extrémité supérieure 20 du tube.

Le cadre métallique 38 comprend un logement 40 de réception de l'extrémité supérieure 20 du tube, le logement présentant un fond horizontal, s'étendant sensiblement dans la direction transversale Y, et dont la largeur dans la direction radiale est inférieure à la moitié du diamètre Dₒᵤₜ de sortie, de façon à pouvoir recevoir et positionner l'extrémité 20 du tube. Le logement 40 présente un paroi évasée, de forme sensiblement complémentaire à la surface extérieure du volume V₂.

Un autre exemple 38' de cadre métallique est illustré sur les figures 6, 7. Ce cadre 38' présente également un logement 40' de réception du tube, muni d'un fond horizontal 42', ayant une largeur complémentaire de la largeur du sommet 20 du tube, et d'une paroi évasée 44', de forme sensiblement complémentaire à la surface extérieure du volume V₂.

Comme on peut le voir sur les figures, le cadre métallique 38, 38' est rapporté sur le récipient métallurgique 18, le cadre comprenant un joint 45 d'étanchéité avec le récipient. Ce cadre métallique est par exemple rapporté par un dispositif de maintien 46 en-dessous de la busette collectrice 36, ce qui permet de standardiser la connexion entre le tube 10 et la busette collectrice 36.

On notera que l'invention n'est pas limitée aux exemples précédemment décrits.

On comprend que le tube 10 et le cadre 38, 38' permettent d'améliorer la sécurité d'une installation de coulée.

## Revendications

1. Tube (10) pour l'écoulement de métal liquide depuis un récipient métallurgique (18), le tube délimitant un canal de coulée (12) ayant un axe de coulée (X), comprenant une partie aval (14), dans laquelle le canal de coulée présente un diamètre appelé diamètre de sortie (Dₒᵤₜ), et une partie amont (16), que l'on définit comme la partie du tube se trouvant entre un plan transversal supérieur (Pₛᵤₚ), tangent à l'extrémité supérieure (20) du tube, et un plan transversal inférieur (P_{inf}), se trouvant à une distance (L) du plan transversal supérieur (Pₛᵤₚ) dite distance seuil, la distance seuil ayant une dimension supérieure à quatre fois le diamètre de sortie (Dₒᵤₜ), la partie amont (16) étant évasée et étant configurée de telle sorte que :
- son extrémité supérieure (20, 20') a une forme générale convexe dans la direction axiale (X) et présente une surface (20a, 20'a) d'intersection avec le plan transversal supérieur (Pₛᵤₚ) dont la largeur (e) dans la direction radiale (Y) est inférieure à la moitié du diamètre de sortie (Dₒᵤₜ),
- la partie amont (16) est incluse à l'intérieur d'un premier volume correspondant à la partie complémentaire d'un volume tronconique de révolution (V₁) ayant pour axe l'axe de coulée (X) et dont la génératrice forme un angle alpha (α) supérieur à 5° avec l'axe de coulée (X), la petite base (22) du volume tronconique (V₁) correspondant à la surface d'intersection du plan transversal inférieur avec le canal de coulée (12),
- la partie amont (16) est incluse à l'intérieur d'un second volume (V₂), délimité par une surface de révolution engendrée par un trapèze isocèle (24) tournant autour de l'axe de coulée (X), la petite base (26) du trapèze se trouvant dans le plan transversal supérieur (Pₛᵤₚ), ayant pour centre le centre (C) de l'extrémité supérieure (20) du tube et pour dimension une largeur (E) égale à la moitié du diamètre de sortie (Dₒᵤₜ), la grande base (28) du trapèze se trouvant dans le plan transversal inférieur (P_{inf}), et les deux côtés non parallèles (30, 32) du trapèze formant ensemble un angle bêta (β) inférieur à 30°.

2. Tube selon la revendication précédente, dans lequel la distance seuil (L) a une dimension voisine de 5 fois le diamètre de sortie (Dₒᵤₜ).

3. Tube selon l'une quelconque des revendications précédentes, dans lequel l'angle alpha est compris entre 5 et 15°, de préférence voisin de 7°.

4. Tube selon l'une quelconque des revendications précédentes, dans lequel l'angle bêta est compris entre 10 et 30°, de préférence voisin de 20°.

5. Ensemble d'un tube selon l'une quelconque des revendications précédentes et d'un cadre métallique (38, 38') de réception de l'extrémité supérieure du tube.

6. Ensemble selon la revendication précédente, dans lequel le cadre métallique comprend un logement (40, 40') de réception de l'extrémité supérieure du tube, le logement présentant un fond s'étendant sensiblement dans la direction transversale, dont la largeur dans la direction radiale est inférieure à la moitié du diamètre de sortie (Dₒᵤₜ) du tube.

7. Ensemble selon l'une quelconque des revendications précédentes, dans lequel le cadre métallique (38, 38') est rapporté sur le récipient métallurgique (18), le cadre comprenant un joint (45) d'étanchéité avec le récipient (18).

8. Cadre métallique (38, 38') pour un ensemble selon l'une quelconque des revendications 5 à 7, pour la réception d'un tube pour l'écoulement de métal liquide.
